# FASCICULE DE BREVET EUROPEEN

(11) **EP 3 055 477 B1**
(45) Date de publication et mention de la délivrance du brevet: **28.11.2018**
(21) Numéro de dépôt: 14783634.0
(22) Date de dépôt: 13.10.2014
(51) Int. Cl.: E06B 9/68, B65H 18/10, E06B 9/322, E06B 9/64, E06B 9/72

(54) **INSTALLATION MOTORISÉE DE MANOEUVRE D'UN ÉCRAN ET DISPOSITIF D'ÉCRAN ASSOCIÉ**
MOTORISIERTE VORRICHTUNG ZUR BETÄTIGUNG EINES BEHANGES UND VERSCHATTUNGSVORRICHTUNG DAMIT
MOTORISED INSTALLATION FOR MANOEUVRING A SCREEN AND ASSOCIATED SCREEN DEVICE

(30) Priorité: 11.10.2013 FR 1359917
(43) Date de publication de la demande: 17.08.2016
(73) Titulaire: SOMFY ACTIVITES SA, 74300 Cluses (FR)
(72) Inventeur: CAVAREC, Pierre-Emmanuel, 74130 Mont Saxonnex (FR); LEMAITRE, Sébastien, 74300 Cluses (FR)
(74) Mandataire: Bugnion Genève
(86) Numéro de dépôt international: PCT/EP2014/071832
(87) Numéro de publication internationale: WO 2015/052341

(56) Documents cités:
- WO-A1-2012/085252

## Description

### DOMAINE TECHNIQUE DE L'INVENTION

L'invention se rapporte à une installation motorisée de manoeuvre d'un écran à déploiement vertical ou oblique, et notamment d'un écran domotique d'occultation partielle ou totale d'une ouverture dans un bâtiment, d'un écran de cloisonnement ou de projection, d'un écran de protection solaire à déploiement vertical ou oblique, ou encore d'une grille ou d'un volet anti-intrusion. Elle a trait de manière plus spécifique à une installation motorisée pour un écran mobile au moins verticalement entre une position rétractée, empilée ou enroulée sur une barre de charge et une position déployée, et notamment d'un écran cellulaire, à lamelles individuelles, à la lamelles articulées en accordéon ou à soufflets, ou d'un écran plissé en une seule pièce souple, ou d'un écran enroulable.

### ETAT DE LA TECHNIQUE ANTERIEURE

Pour la motorisation des écrans cellulaires ou plissés, on a habituellement recours à un moteur pouvant entraîner en parallèle plusieurs bobines sur lesquelles viennent s'enrouler des cordons auxquels est suspendue une barre de charge ou l'extrémité de l'écran. Le réglage de la longueur des cordons est alors fastidieux, et le contrôle de l'horizontalité de la barre de charge ou de l'extrémité libre de l'écran pendant le déploiement pose des problèmes. Ce problème est particulièrement critique lorsque la largeur de l'écran est importante.

On connaît par ailleurs des dispositifs d'écran dont la barre de charge constitue également une barre d'enroulement de l'écran. Mais les configurations existantes ne permettent pas simplement d'ajuster la largeur de l'écran à celle de l'ouverture à équiper, et notamment lorsque celle-ci est importante. La publication WO2012085252 décrit par exemple un dispositif motorisé suspendu par l'écran où un actionneur comprend deux parties qui sont soit mobiles l'une par rapport à l'autre soit bloquées l'une par rapport à l'autre.

Il existe donc des besoins de perfectionner la motorisation des écrans cellulaires, plissés ou enroulables, notamment de grandes dimensions.

### EXPOSE DE L'INVENTION

L'invention vise à remédier aux inconvénients de l'état de la technique. Pour ce faire est proposé, suivant un premier aspect de l'invention, une installation motorisée de manoeuvre d'un écran ayant une première extrémité mobile et une deuxième extrémité opposée, comportant au moins deux unités d'enroulement disposées à la même première ou deuxième extrémité de l'écran, chacune des deux unités d'enroulement comportant un tambour d'enroulement associé à un motoréducteur d'entraînement les tambours d'enroulement étant guidés pour tourner de façon mécaniquement indépendante l'un de l'autre et en ce qu'il comporte en outre un circuit électronique de commande comportant des moyens de synchronisation des deux unités d'enroulement. En rendant les deux tambours mécaniquement indépendants l'un de l'autre dans leur mouvement de rotation, on permet un pilotage indépendant de chaque tambour, avec le cas échéant une commande dynamique de l'horizontalité de la barre de charge.

Suivant un mode de réalisation le circuit de commande pilote chaque motoréducteur de façon à assurer l'horizontalité d'un axe de référence de la première extrémité mobile de l'écran. On peut notamment prévoir que le circuit de commande soit relié à un ou plusieurs capteurs délivrant un signal représentatif de l'horizontalité de l'axe de référence.

Suivant un mode de réalisation, l'axe de référence est confondu avec un axe de rotation de l'un au moins des tambours d'enroulement ou de l'un des motoréducteurs. Suivant une première variante, la barre de charge s'étendant sur toute la longueur de la première extrémité, et les moyens de synchronisation visent à assurer l'horizontalité de cette barre de charge.

Suivant une autre variante, il existe deux barres de charge indépendantes plus ou moins espacées de manière à couvrir tout ou partie de la longueur de la première extrémité, les moyens de synchronisation étant alors pilotés pour que les deux barres de charge soient toujours à la même hauteur, de manière à éviter de froisser l'écran ou de le solliciter de façon non symétrique.

Suivant un mode de réalisation l'axe de référence est un axe longitudinal d'une barre de charge B liée à la première extrémité mobile de l'écran ou à une partie de la première extrémité mobile de l'écran. En pratique, le circuit de commande ou une partie de celui-ci peuvent être intégrés à la barre de charge et comporter un ou plusieurs accéléromètres disposés par exemple sur une plaque de circuit imprimé du circuit de commande. On peut également prévoir que le circuit de commande soit apte à détecter la rotation de chaque motoréducteur.

De préférence, chaque tambour d'enroulement constitue une bobine d'enroulement pour une liaison souple indépendante de l'écran comportant une première extrémité fixée à la bobine d'enroulement et une deuxième extrémité destinée à être fixée directement ou indirectement à une structure dormante ou à une barre de charge. La liaison souple peut être constituée par tout type de corde, cordon, fil, ruban ou bande apte à s'enrouler sur une bobine. Pour éviter d'avoir à gérer le positionnement des tours successifs lors du bobinage, on préférera une liaison souple plate de type ruban.

Suivant un mode de réalisation préféré les bobines d'enroulement tournent autour d'un même axe de référence longitudinal. Alternativement les bobines d'enroulement tournent chacune autour de deux axes parallèles et distants l'un de l'autre.

Suivant un mode de réalisation préféré, un caisson définit deux logements pour les motoréducteurs des deux unités d'enroulement. L'installation constitue ainsi un ensemble unitaire. La structure ainsi obtenue est particulièrement simple. On aura intérêt à intégrer tout ou partie du circuit électrique de commande à cette structure, de préférence à l'intérieur du caisson ou fixé au caisson.

On aura avantage à prévoir de positionner les deux unités d'enroulement à deux extrémités longitudinales à l'intérieur du caisson de l'installation, ce qui permet notamment de positionner les motoréducteurs après avoir découpé le caisson à la longueur désirée, le cas échéant directement sur le site d'installation, après prise de mesure sur une structure dormante telle qu'un encadrement d'ouverture dans un bâtiment.

On peut également choisir de disposer les motoréducteurs de manière plus centrale, par exemple si la largeur de l'écran est importante, ou si l'on souhaite faciliter l'accès à des batteries d'alimentation des motoréducteurs, batteries que l'on pourra alors placer aux extrémités du caisson. Ainsi, suivant un mode de réalisation, au moins une batterie est disposée entre un des motoréducteurs et une extrémité longitudinale du caisson la plus proche dudit motoréducteur.

Suivant un mode de réalisation, les bobines sont disposées à l'extérieur et dans le prolongement longitudinal du corps, ce qui permet de simplifier davantage encore la structure du caisson, l'assemblage des différents éléments, et la maintenance de l'ensemble.

Suivant un mode de réalisation préféré, le caisson constitue un corps d'une barre de charge de l'écran. L'installation elle-même devient alors une barre de charge. Pour éviter des oscillations ou des comportements indésirables, on prévoit de préférence que la barre de charge possède un centre de gravité situé en dessous de l'axe commun de référence de rotation des bobines.

Suivant un mode de réalisation particulièrement avantageux, la barre de charge constitue un tambour d'enroulement de l'écran. Chaque motoréducteur, dont le stator et le carter sont solidaires du caisson de la barre de charge, entraîne en rotation à la fois et en sens contraire le caisson de la barre de charge et la bobine associée.

Suivant un autre mode de réalisation particulièrement avantageux, chaque tambour B constitue un tambour d'enroulement d'une partie de l'écran. Les deux tambours sont alors pilotés par les moyens de synchronisation pour rester alignés l'un avec l'autre. On peut notamment prévoir un pilotage avec un tambour maître et un tambour esclave. Il devient alors très simple d'adapter sur site l'installation à la largeur souhaitée dans une application particulière, en écartant plus ou moins l'un de l'autre les deux tambours. Cette solution offre l'avantage supplémentaire, par rapport à une solution avec un tambour s'étendant sur toute la longueur de l'écran, de limiter la masse à l'extrémité mobile de l'écran. Il faut avoir à l'esprit que l'augmentation de la masse d'une barre de charge n'est pas proportionnelle à l'augmentation de la longueur, car des renforts additionnels doivent être prévu pour les grandes longueurs, de façon à préserver une rigidité suffisante à la barre de charge. La solution proposée permet de prévoir deux tambours latéraux de faibles longueurs, ne nécessitant pas de renforts spécifiques de rigidification, alors qu'un seul tambour ayant la même longueur totale serait nécessairement plus massif. Pour maximiser ces avantages, on peut en particulier prévoir qu'une partie médiane de l'écran ne soit enroulée sur aucun des tambours d'enroulement.

Pour un fonctionnement sans à-coups, on prévoit de préférence que chaque unité d'enroulement B soit liée à un balancier B, de préférence comportant une unité photovoltaïque. Suivant une variante les deux unités d'enroulement B sont liées à un balancier commun de préférence comportant une unité photovoltaïque. On peut dans ce cas intégrer au balancier un accéléromètre pour détecter l'horizontalité du balancier.

Suivant un autre aspect de l'invention, celle-ci a trait à un dispositif d'écran comportant un écran mobile entre une position rétractée et une position déployée, une barre de charge constituée par une installation motorisée de manoeuvre, l'écran présentant une première extrémité reposant sur une face externe supérieure de la barre de charge et une deuxième extrémité destinée à être fixée directement ou indirectement à une structure dormante, l'installation motorisée de manoeuvre comportant au moins deux unités d'enroulement disposées à la première extrémité de l'écran, chacune des deux unités d'enroulement comportant un tambour d'enroulement associé à un motoréducteur d'entraînement, les tambours d'enroulement étant guidés pour tourner de façon mécaniquement indépendante l'un de l'autre, l'installation motorisée comportant en outre un circuit électronique de commande comportant des moyens de synchronisation des deux unités d'enroulement. De préférence, les bobines d'enroulement tournent autour d'un même axe de référence longitudinal. Les bobines peuvent être disposées à l'extérieur et dans le prolongement longitudinal de la barre de charge, ou dans des positions intermédiaires. Chaque tambour d'enroulement constitue une bobine d'enroulement pour une liaison souple indépendante de l'écran, comportant une première extrémité fixée à la bobine d'enroulement et une deuxième extrémité destinée à être fixée directement ou indirectement à la structure dormante. Le dispositif est particulièrement adapté à un écran cellulaire, à lamelles individuelles, à lamelles articulées en accordéon ou à soufflets, ou d'un écran plissé en une seule pièce souple.

Suivant un autre aspect de l'invention, celle-ci a trait à un dispositif d'écran roulant comportant un écran, une barre de charge motorisée définissant un axe de référence et formant tambour d'enroulement de l'écran autour de l'axe de référence, une extrémité de l'écran étant fixée à la barre de charge, la barre comportant en outre au moins un, et de préférence deux unités d'enroulement, chaque unité d'enroulement comportant un motoréducteur logé dans la barre de charge, une bobine à l'extérieur de la barre de charge, et une liaison souple indépendante de l'écran, enroulée autour de la bobine, la bobine étant guidée en rotation autour de l'axe de référence.

L'enroulement de l'écran sur la barre de charge et sur l'une ou les deux bobines sont sens inverse l'un de l'autre.

Selon un autre aspect de l'invention, celle-ci a trait à un dispositif d'écran comportant un écran mobile entre une position rétractée et une position déployée, et un caisson fixé à une structure dormante, le caisson définissant deux logements pour deux motoréducteurs d'une installation motorisée de manoeuvre de l'écran comportant au moins deux unités d'enroulement comportant chacune un tambour d'enroulement associé à l'un des deux motoréducteurs d'entraînement, les tambours d'enroulement étant guidés pour tourner de façon mécaniquement indépendante l'un de l'autre, l'installation motorisée comportant en outre un circuit électronique de commande comportant des moyens de synchronisation des deux unités d'enroulement. Chaque tambour d'enroulement constitue une bobine d'enroulement pour une liaison souple indépendante de l'écran, comportant une première extrémité fixée à la bobine d'enroulement et une deuxième extrémité fixée directement ou indirectement à une extrémité mobile de l'écran ou à une barre de charge. Le dispositif est particulièrement adapté à un écran cellulaire, à lamelles individuelles, à lamelles articulées en accordéon ou à soufflets, ou d'un écran plissé en une seule pièce souple.

Suivant un autre aspect de l'invention, celle-ci a trait à un dispositif d'écran roulant comportant un écran destiné à être suspendu directement ou indirectement par une extrémité fixe à une structure dormante, l'écran comportant une deuxième extrémité mobile, le dispositif comportant en outre une installation motorisée de manoeuvre de l'écran, comportant au moins deux unités d'enroulement disposées à l'extrémité mobile de l'écran, chacune des deux unités d'enroulement comportant un tambour d'enroulement d'une partie de l'écran associé à un motoréducteur d'entraînement, les tambours d'enroulement étant guidés pour tourner de façon mécaniquement indépendante l'un de l'autre, l'installation motorisée comportant en outre un circuit électronique de commande comportant des moyens de synchronisation des deux unités d'enroulement. Les deux tambours sont disposés de manière coaxiale, à distance l'un de l'autre, de sorte que, le cas échéant, une partie médiane de l'écran, située entre les deux tambours, peut être enroulée sur elle-même sans être enroulée sur aucun des tambours d'enroulement. Chaque unité d'enroulement est de préférence liée à un balancier, de préférence comportant une unité photovoltaïque. L'installation peut comporter deux balanciers indépendants ou un balancier commun. En pratique, le ou les balanciers sont liés aux arbres de sortie des motoréducteurs d'entraînement.

Suivant un autre aspect de l'invention, celle-ci a trait à un dispositif d'écran roulant comportant un écran ayant une extrémité mobile d'une longueur donnée, une barre de charge motorisée définissant un axe de référence et formant tambour d'enroulement de l'écran autour de l'axe de référence, le tambour présentant une longueur d'enroulement inférieure à la longueur donnée de l'extrémité mobile, une première partie de l'extrémité mobile de l'écran étant fixée à la barre de charge, une deuxième partie de l'extrémité mobile s'étendant en porte-à-faux au-delà de la barre de charge. La longueur de la partie en porte-à-faux peut être choisie librement en fonction de l'ouverture à équiper. On peut ainsi, avec un même tambour, faire varier la longueur de l'extrémité mobile de l'écran. En pratique, la partie en porte-à-faux aura une longueur inférieure à la longueur du tambour, et de préférence inférieure à la moitié de la longueur du tambour.

Suivant un autre aspect de l'invention, celle-ci a trait à un dispositif d'écran roulant comportant un écran, une barre de charge motorisée définissant un axe de référence et formant tambour d'enroulement de l'écran autour de l'axe de référence, une extrémité de l'écran étant fixée à la barre de charge, la barre comportant deux unités d'enroulement, chaque unité d'enroulement comportant un motoréducteur logé dans la barre de charge, présentant un arbre de sortie solidaire d'un balancier, les balanciers étant guidés pour tourner de façon mécaniquement indépendante l'un de l'autre autour de l'axe de référence, l'installation motorisée comportant en outre un circuit électronique de commande comportant des moyens de synchronisation des deux unités d'enroulement.

Il est prévu par ailleurs de pouvoir combiner entre elles les caractéristiques des différents modes de réalisation décrits, pour former d'autres variantes.

### BREVE DESCRIPTION DES FIGURES

D'autres caractéristiques et avantages de l'invention ressortiront à la lecture de la description qui suit, en référence aux figures annexées, qui illustrent :
- la figure 1, une vue schématique d'un dispositif d'écran pourvu d'une barre de charge motorisée suivant un premier mode de réalisation de l'invention;
- la figure 2 une vue schématique en coupe transversale d'un détail du dispositif de la figure 1 ;
- la figure 3, une vue schématique d'un dispositif d'écran pourvu d'une barre de charge motorisée suivant un deuxième mode de réalisation de l'invention;
- la figure 4, une vue schématique d'un dispositif d'écran pourvu d'une barre de charge motorisée suivant un troisième mode de réalisation de l'invention;
- la figure 5, une vue schématique d'un dispositif d'écran pourvu d'une barre de charge motorisée suivant un quatrième mode de réalisation de l'invention;
- la figure 6, une vue schématique d'un dispositif d'écran pourvu d'une barre de charge motorisée suivant un cinquième mode de réalisation de l'invention;
- la figure 7, une vue schématique d'un dispositif d'écran pourvu d'une barre de charge motorisée suivant un sixième mode de réalisation de l'invention;
- la figure 8, une vue schématique d'un dispositif d'écran pourvu d'une barre de charge motorisée suivant un septième mode de réalisation de l'invention;
- la figure 9, une vue schématique d'un dispositif d'écran pourvu d'une barre de charge motorisée suivant un septième mode de réalisation de l'invention;
- la figure 10, une autre vue schématique du dispositif de la figure 9;
- la figure 11, une vue schématique d'une variante du dispositif d'écran de la figure 9;
- la figure 12, une vue schématique d'une autre variante du dispositif d'écran de la figure 9.

Pour plus de clarté, les éléments identiques seront repérés par des signes de référence identiques sur l'ensemble des figures.

### DESCRIPTION DÉTAILLÉE DE MODES DE REALISATION

Sur les figures **1** et **2** est illustré un dispositif d'écran **10,** comportant une barre de charge **12** mobile verticalement entre une position haute et une position basse, et un écran **14** mobile cellulaire ou plissé, ici un écran en accordéon, présentant une première extrémité reposant sur la barre de charge **12** et une deuxième extrémité destinée à être fixée directement ou indirectement à une structure dormante **16** d'un bâtiment, par exemple un encadrement de porte ou de fenêtre.

La barre de charge **12** comporte un caisson **18** définissant un axe longitudinal de référence **20** et deux logements d'extrémités **22,** dans lesquels sont logées deux unités d'enroulement **24.** Chacune des deux unités d'enroulement **24** comporte une bobine **26** associée à un motoréducteur d'entraînement **28.** Les bobines **26** tournent autour de l'axe longitudinal de référence **20.** Préférentiellement, les motoréducteurs **28** sont eux-mêmes sans renvoi d'angle, donc avec des organes tournant tous autour d'axes parallèles à l'axe longitudinal de référence **20.** Les bobines **26** ne sont pas couplées mécaniquement l'une à l'autre, de sorte qu'elles sont libres de tourner indépendamment l'une de l'autre.

À chaque unité d'enroulement **24** est associé un ruban de liaison souple **30** comportant une première extrémité fixée à la bobine d'enroulement et une deuxième extrémité fixée directement ou indirectement à l'encadrement **16.**

Dans le caisson de la barre de charge est en outre logé un circuit de commande **32** des motoréducteurs **28.** Un accéléromètre **34** fixé par exemple sur une plaque de circuit imprimé **36** du circuit de commande, ou directement sur le caisson de la barre de charge **18,** permet de détecter à chaque instant l'horizontalité de l'axe longitudinal de référence **20.** Le circuit de commande **32** reçoit également des signaux en provenance de capteurs intégrés par exemple aux deux motoréducteurs **28** ou aux roulements de guidage des bobines **26,** permettant de déterminer l'angle de rotation et/ou la vitesse de rotation de l'axe moteur et/ou des bobines **26.** Le circuit de commande est également adapté pour récupérer et analyser l'information de courant consommé par chaque motoréducteur.

Dans ce mode de réalisation, des fils électriques **38** intégrés à l'écran **16** ou à l'un des rubans **30,** relient le circuit de commande **32** et les motoréducteurs **28** à une source d'alimentation électrique du bâtiment.

Le circuit de commande **32** comporte également une interface de communication avec une télécommande filaire ou non filaire distante (non représentée). Lorsqu'un ordre de déploiement ou de rétractation de l'écran **14** est donné, par exemple par un utilisateur agissant sur une interface tactile de la télécommande, le circuit de commande **32** pilote les deux motoréducteurs **28** dans le sens souhaité, tout en maintenant à chaque instant l'horizontalité de l'axe longitudinal de référence **20** de la barre de charge **12.** Ceci est réalisé à l'aide de moyens de synchronisation adaptés à piloter l'angle de rotation et/ou la vitesse de rotation des axes de sortie des deux motoréducteurs et/ou des bobines **26** de manière synchronisée. De préférence, on prévoit que l'angle de rotation ou la vitesse de rotation d'une des bobines peut être différent de l'angle de rotation ou la vitesse de rotation de l'autre bobine, mais que cette différence est choisie de sorte à compenser un décalage d'horizontalité de la barre de charge. Les moyens de synchronisation électronique permettant le rattrapage d'horizontalité peuvent être dynamiques (réalisé lors d'un déplacement de la barre de charge) ou statiques (le rattrapage a lieu après un arrêt du déplacement de la barre de charge). Suivant le degré de déploiement de l'écran **16,** tout ou partie de l'écran se trouve en appui sur une face d'appui **39** extérieure du caisson **18** de la barre de charge. L'unité de commande peut contrôler la rotation de chaque motoréducteur en fonction des informations de position de chaque tambour d'enroulement, ou en fournissant aux motoréducteurs des consignes indépendantes de la position de rotation de chaque tambour.

La barre de charge est lestée de manière à avoir son centre de gravité en dessous du point d'enroulement du ruban, de sorte que non seulement son axe longitudinal est horizontal, mais les surfaces du caisson restent également dans un même plan. On évite ainsi tout risque de basculement du caisson vers l'avant ou l'arrière et, dans cette hypothèse, le risque d'un frottement entre les rubans et les rebords de l'ouverture du caisson par laquelle ceux-ci s'échappent du caisson.

Sur la figure **3** est illustré un deuxième mode de réalisation, différant du précédent par le mode d'alimentation du circuit de commande **32** et des motoréducteurs **28.** Chacune des unités d'enroulement **24** est équipée d'une batterie **40** disposée de préférence entre le motoréducteur **28** et l'extrémité longitudinale de la barre de charge **12** la plus proche du motoréducteur **28.** Cette batterie peut être rechargée par un panneau de cellules photovoltaïques. Par ailleurs, on a représenté l'écran **16** sous forme de store à lamelles horizontales, qui en position repliée viennent s'empiler sur la barre de charge.

Sur la figure **4** est illustré un troisième mode de réalisation, différant des précédents par le positionnement des bobines **26,** qui sont disposées à l'extérieur du caisson **18** de la barre de charge, dans le prolongement axial des deux extrémités longitudinales du caisson **18** de la barre de charge. On a représenté par ailleurs l'écran sous forme d'un écran plissé. On a également illustré une batterie unique **40** alimentant les deux motoréducteurs **28** et le circuit de commande **32.**

Sur la figure **5** est illustré un quatrième mode de réalisation, différant des précédents par l'orientation des bobines **28,** qui tournent chacune autour d'un axe perpendiculaire à un axe de référence longitudinal **20** du caisson **18** de la barre de charge et relié au motoréducteur par un renvoi d'angle **42.**

Sur la figure **6** est illustré un cinquième mode de réalisation, différant des précédents par le fait que la barre de charge est tubulaire, de préférence cylindrique et constitue un tambour d'enroulement de l'écran. Plus spécifiquement, chaque motoréducteur dont le carter est solidaire de la barre de charge et l'axe de sortie est solidaire d'une bobine, fait à la fois tourner la bobine et la barre, en sens inverse l'une de l'autre, de sorte que la toile s'enroule sur la barre alors que le ruban s'enroule sur la bobine. Le motoréducteur monté dans la barre tourne alors en sens inverse de la bobine. La vitesse de montée est alors réduite (rapport des diamètres) et le couple augmenté du même rapport. On privilégiera ici des bobines de petit diamètre, afin de privilégier le couple transmis. Dans ce mode de réalisation, un rééquilibrage de l'horizontalité de la barre de charge est possible, grâce notamment à la souplesse de la toile.

Il est à noter que ce dispositif est également applicable avec une seule unité d'entraînement, comme illustré sur la figure **7****.** On peut alors simplifier l'unité de commande **32,** du fait de la compensation automatique qui s'opère entre la rotation de la bobine **26** et celle du caisson **18,** qui maintient ce dernier horizontal. En particulier, il n'est pas nécessaire d'équiper l'unité de commande avec un accéléromètre. Ici, des bobines de grand diamètre seront avantageusement utilisées pour faciliter l'équilibrage.

Sur la figure **8** est illustré un dispositif d'écran **10,** comportant une barre de charge **12** mobile verticalement entre une position haute et une position basse, et un écran **14** en accordéon, présentant une première extrémité reposant sur la barre de charge **12** et une deuxième extrémité destinée à être fixée directement ou indirectement à une structure dormante **16** d'un bâtiment, par exemple un encadrement de porte ou de fenêtre.

Une installation motorisée pour la manoeuvre de l'écran 14 est logée de préférence dans un caisson **18,** lui-même fixé à la structure dormante **16.** Le caisson **18** présente deux logements d'extrémités **22,** dans lesquels sont logées deux unités d'enroulement **24.** Chacune des deux unités d'enroulement **24** comporte une bobine **26** associée à un motoréducteur d'entraînement **28.** Les bobines **26** tournent autour d'un axe longitudinal de référence **20** du caisson **18.** Préférentiellement, les motoréducteurs **28** sont eux-mêmes sans renvoi d'angle, donc avec des organes tournants tous autour d'axes parallèles à l'axe longitudinal de référence **20.** Les bobines **26** ne sont pas couplées mécaniquement rigidement l'une à l'autre, de sorte qu'elles sont libres de tourner indépendamment l'une de l'autre. À chaque unité d'enroulement **24** est associé un ruban de liaison souple **30** comportant une première extrémité fixée à la bobine d'enroulement et une deuxième extrémité fixée directement ou indirectement à l'encadrement **16.** Dans le caisson de la barre de charge est en outre logé un circuit de commande **32** des motoréducteurs **28.**

La barre de charge **12** définit également un axe longitudinal de référence **120.** Un accéléromètre **34** fixé à la barre de charge **12,** permet de détecter à chaque instant l'horizontalité de l'axe longitudinal de référence **120.** Le circuit de commande **32** est lié à l'accéléromètre **34** par une liaison électrique **134** ou sans fil. L'accéléromètre fait alors partie d'une unité de détection, qui peut comprendre sa propre source d'énergie et un émetteur de signaux transitant sur la liaison électrique **134** ou par exemple par ondes radio. Le circuit de commande reçoit également des signaux en provenance de capteurs intégrés par exemple aux deux motoréducteurs **28** ou aux roulements de guidage des bobines **26,** permettant de déterminer l'angle de rotation et/ou la vitesse de rotation de l'axe moteur et/ou des bobines **26.** L'installation motorisée de manoeuvre fonctionne de la même manière que dans les modes de réalisation précédents.

Sur les figures **9** et **10** est illustré un dispositif d'écran **10,** dont l'écran **14** est fixé par une extrémité supérieure directement ou indirectement à une structure dormante **16** d'un bâtiment, par exemple un encadrement de porte ou de fenêtre, et l'extrémité inférieure est destinée à s'enrouler partiellement sur deux barres de charges **12A, 12B,** indépendantes l'une de l'autre et distantes l'une de l'autre, et partiellement sur elle-même dans la zone intermédiaire **50** entre les barres de charge. Ceci est possible notamment lorsque la toile est rigidement maintenue sur la structure dormante 16.Chaque barre de charge **12A, 12B** constitue une unité d'enroulement **24A, 24B** comportant un caisson **18A, 18B** formant un tambour et définissant un axe longitudinal de référence **20A, 20B** et un logement dans lequel est logé un motoréducteur d'entraînement **28A, 28B.** L'arbre de sortie **29A, 29B** de chaque motoréducteur **28A, 28B** est lié par un bras radial **52A, 52B** à un balancier **54A, 54B** situé à distance de l'axe **20A, 20B** pour contrebalancer le couple du motoréducteur. Les deux tambours **18A, 18B** ne sont pas couplés mécaniquement l'un à l'autre, de sorte qu'ils sont libres de tourner indépendamment l'un de l'autre.

L'une des deux barres de charge est équipée d'un circuit de commande **32A** maître, l'autre d'un circuit de commande **32B** esclave. Les deux circuits de commande sont équipés de moyens de communication non filaire entre eux. Le circuit de commande maître comporte en outre une interface de communication avec une télécommande filaire ou non filaire distante (non représentée) et une interface de communication avec un circuit de commande esclave de l'autre unité de commande. Lorsqu'un ordre de déploiement ou de rétractation de l'écran **14** est donné, par exemple par un utilisateur agissant sur une interface tactile de la télécommande, le circuit de commande maître **32A** pilote le motoréducteur maître **28A** dans le sens souhaité, et impose au circuit de commande esclave **32B** de suivre ce mouvement de manière à ce que les angles de rotation des deux motoréducteurs **28A, 28B** coïncident. On peut le cas échéant prévoir d'équiper les bras d'accéléromètres **34A, 34B** communiquant avec le circuit de commande maître **32A** et/ou avec le circuit de commande esclave **32B**, par exemple pour corriger la commande du motoréducteur esclave en fonction d'une différence angulaire entre les deux bras et de l'angle de rotation des deux arbres moteurs par rapport au tambour. On peut également détecter l'horizontalité de l'axe de rotation des motoréducteurs, ou celle des balanciers. On peut avantageusement disposer sur les balanciers des cellules photovoltaïques **56A, 56B** pour alimenter les deux motoréducteurs **28A, 28B.** Alternativement, on peut utiliser des moyens optiques pour vérifier l'alignement des deux balanciers l'un par rapport à l'autre. Alternativement, il est possible également de vérifier l'horizontalité par des mesures au niveau du moteur, par exemple par comparaison des mesures de courant des deux motoréducteurs.

On notera incidemment que le principe d'enroulement d'une partie d'un écran sur lui-même plutôt que sur un tambour est applicable également à une installation à un seul motoréducteur, comme illustré sur la figure **11****.** Dans cette hypothèse, une partie de l'écran **50** se trouve en porte à faux par rapport au tambour **18** et s'enroule sur elle-même.

Sur la figure **12** est illustré un dispositif d'écran **10,** dans une autre variante du dispositif de la figure **10****,** dont l'écran **14** est fixé par une extrémité supérieure directement ou indirectement à une structure dormante d'un bâtiment et l'extrémité inférieure est destinée à s'enrouler sur une barre de charge **12** comportant un caisson **18** formant un tambour et définissant un axe longitudinal de référence **20** et un logement dans lequel sont logés deux motoréducteurs d'entraînement **28A, 28B.** L'arbre de sortie **29A, 29B** de chaque motoréducteur **28A, 28B** est lié par un bras radial **52A, 52B** à un balancier **54A, 54B** situé à distance de l'axe **20A, 20B** pour contrebalancer le couple du motoréducteur. Les deux balanciers **54A, 54B** ne sont pas couplés mécaniquement l'un à l'autre, de sorte qu'ils sont libres de tourner indépendamment l'un de l'autre.

Chacun des deux motoréducteurs est équipé d'un circuit de commande **32A, 32B.** Les deux circuits de commande sont équipés de moyens de communication filaire ou non filaire entre eux. L'un au moins des circuits de commande comporte en outre une interface de communication avec une télécommande filaire ou non filaire distante (non représentée). L'installation est équipée d'accéléromètres ou d'inclinomètres **34, 34A, 34B** disposés sur le caisson **18** de la barre de charge **12** et éventuellement sur les bras **52A, 52B.** Ces accéléromètres sont reliés à au moins l'un des circuits de commande **32A, 32B.** Lorsqu'un ordre de déploiement ou de rétractation de l'écran **14** est donné, par exemple par un utilisateur agissant sur une interface tactile de la télécommande, les circuits de commande **32A, 32B** sont ainsi pilotés en fonction des divers signaux de manière à assurer l'horizontalité de l'axe de rotation de la barre de charge **12.** Dans ce mode de réalisation, un rééquilibrage de l'horizontalité de la barre de charge est possible, grâce notamment à la souplesse de la toile, voire grâce aux propriétés de torsion de la barre de charge. Cette configuration est en effet avantageuse dans le cas de stores de grande largeur, pour lesquels la barre de charge est fabriquée à partir de matériaux allégés, plus souples que des barres de charges métalliques classiques.

Naturellement, diverses autres modifications peuvent être envisagées dans le cadre du jeu de revendications. En particulier, l'interface de communication ou télécommande décrite en relation aux figures 1 et 2, 9 et 10 ou 12 est applicable aux différents modes de réalisation décrits. En particulier, la télécommande communique avec l'unité de commande commune aux deux motoréducteurs et un ordre de mouvement donné correspond à la rotation des deux motoréducteurs dans des sens différents (du fait de leur montage à des extrémités opposées). En préalable, l'installation aura été configurée, soit parce que les moteurs sont conçus pour être des moteurs droits ou gauches, soit par désignation manuelle ou apprentissage automatique. Dans ce dernier cas, il peut s'agir par exemple d'une autodétection à la mise sous tension, lors de micromouvements commandés.

## Revendications

1. Installation motorisée (12) de manoeuvre d'un écran (14) ayant une première extrémité mobile et une deuxième extrémité opposée, comportant au moins deux unités d'enroulement (24) disposées à la même première ou deuxième extrémité de l'écran, **caractérisée en ce que** chacune des deux unités d'enroulement (24) comporte un tambour d'enroulement (26) associé à un motoréducteur d'entraînement (28), les tambours d'enroulement (26) étant guidés pour tourner de façon mécaniquement indépendante l'un de l'autre et **en ce qu'**il comporte en outre un circuit électronique de commande (32) comportant des moyens de synchronisation des deux unités d'enroulement (24).

2. Installation motorisée selon la revendication précédente, **caractérisée en ce que** le circuit de commande (32) pilote chaque motoréducteur (28) de façon à assurer l'horizontalité d'un axe de référence (20) de la première extrémité mobile de l'écran.

3. Installation motorisée selon la revendication précédente, **caractérisée en ce que** le circuit de commande (32) est relié à un ou plusieurs capteurs (34) délivrant un signal représentatif de l'horizontalité de l'axe de référence.

4. Installation motorisée selon la revendication 2 ou la revendication 3, **caractérisée en ce que** l'axe de référence (20) est confondu avec un axe de rotation de l'un au moins des tambours d'enroulement ou de l'un des motoréducteurs.

5. Installation motorisée selon l'une quelconque des revendications 2 à 4, **caractérisée en ce que** l'axe de référence (20) est un axe longitudinal d'une barre de charge (12, 12A, 12B) liée à la première extrémité mobile de l'écran ou à une partie de la première extrémité mobile de l'écran.

6. Installation motorisée selon l'une quelconque des revendications précédentes, **caractérisée en ce que** le circuit de commande (32) est apte à détecter la rotation de chaque motoréducteur (28).

7. Installation motorisée selon l'une quelconque des revendications 1 à 6, **caractérisée en ce que** chaque tambour d'enroulement (26) constitue une bobine d'enroulement pour une liaison souple (30) indépendante de l'écran (14), comportant une première extrémité fixée à la bobine d'enroulement (26) et une deuxième extrémité destinée à être fixée directement ou indirectement à une structure dormante (16) ou à une barre de charge.

8. Installation motorisée selon la revendication précédente, **caractérisée en ce que** les bobines d'enroulement (26) tournent autour d'un même axe de référence longitudinal (20).

9. Installation motorisée selon la revendication 7, **caractérisée en ce que** les bobines d'enroulement (26) tournent chacune autour de deux axes parallèles et distants l'un de l'autre.

10. Installation motorisée selon l'une quelconque des revendications précédentes, **caractérisée en ce qu'**elle comporte un caisson (18) définissant deux logements (22) pour les motoréducteurs (28) des deux unités d'enroulement (24).

11. Installation motorisée selon la revendication précédente, **caractérisée en ce que** les deux unités d'enroulement (24) sont positionnées à deux extrémités longitudinales à l'intérieur du caisson (18) de l'installation.

12. Installation motorisée selon l'une quelconque des revendications 8 à 9, **caractérisée en ce qu'**elle comporte au moins une batterie (40) disposée entre un des motoréducteurs (28) et une extrémité longitudinale du caisson la plus proche dudit motoréducteur.

13. Installation motorisée selon la revendication précédente, **caractérisée en ce que** les bobines (26) sont disposées à l'extérieur et dans le prolongement longitudinal du caisson (18).

14. Installation motorisée selon l'une quelconque des revendications 10 à 13, **caractérisée en ce que** le caisson (18) constitue un corps d'une barre de charge de l'écran.

15. Installation motorisée selon la revendication 14 et la revendication 8, **caractérisée en ce que** la barre de charge possède un centre de gravité situé en dessous de l'axe commun de référence de rotation des bobines.

16. Installation motorisée selon la revendication précédente, **caractérisée en ce que** la barre de charge (12) constitue un tambour d'enroulement de l'écran (14).

17. Installation motorisée selon l'une quelconque des revendications 1 à 6, **caractérisée en ce que** chaque tambour (18A, 18B) constitue un tambour d'enroulement d'une partie de l'écran.

18. Installation motorisée selon la revendication précédente, **caractérisée en ce qu'**une partie médiane (50) de l'écran n'est enroulée sur aucun des tambours d'enroulement (18A, 18B).

19. Installation motorisée selon l'une quelconque des revendications 17 ou 18, **caractérisée en ce que** chaque unité d'enroulement (24A, 24B) est liée à un balancier (54A, 54B), de préférence comportant une unité photovoltaïque.

20. Installation motorisée selon l'une quelconque des revendications 17 ou 18, **caractérisée en ce que** les deux unités d'enroulement (24A, 24B) sont liées à un balancier commun (54), de préférence comportant une unité photovoltaïque.

## Patentansprüche

1. Motorisierte Betätigungseinrichtung (12) für einen Bildschirm (14) mit einem ersten beweglichen Ende und einem gegenüberliegenden zweiten Ende, umfassend mindestens zwei Aufrolleinheiten (24), die an demselben ersten oder zweiten Ende des Bildschirms angeordnet sind, **dadurch gekennzeichnet, dass** die beiden Aufrolleinheiten (24) jeweils eine Wickeltrommel (26) umfassen, die einem Getriebemotor (28) zugeordnet ist, wobei die Wickeltrommeln (26) derart geführt werden, dass sie sich mechanisch unabhängig voneinander drehen und dass er ferner einen elektronischen Regelkreis (32) umfasst, der Mittel zur Synchronisierung der beiden Aufrolleinheiten (24) umfasst.

2. Motorisierte Einrichtung nach dem vorstehenden Anspruch, **dadurch gekennzeichnet, dass** der Regelkreis (32) jeden Getriebemotor (28) derart steuert, dass die Horizontalität einer Bezugsachse (20) des ersten beweglichen Endes des Bildschirms gewährleistet wird.

3. Motorisierte Einrichtung nach dem vorstehenden Anspruch, **dadurch gekennzeichnet, dass** der Regelkreis (32) an mindestens einen Sensor (34) angeschlossen ist, der ein Signal ausgibt, das die Horizontalität der Bezugsachse darstellt.

4. Motorisierte Einrichtung nach Anspruch 2 oder 3, **dadurch gekennzeichnet, dass** die Bezugsachse (20) mit einer Rotationsachse mindestens einer der Wickeltrommeln oder eines der Getriebemotoren zusammenfällt.

5. Motorisierte Einrichtung nach einem der Ansprüche 2 - 4, **dadurch gekennzeichnet, dass** die Bezugsachse (20) eine Längsachse einer Tragestange (12, 12A, 12B) ist, die mit dem ersten beweglichen Ende des Bildschirms oder einem Teil des ersten beweglichen Endes des Bildschirms verbunden ist.

6. Motorisierte Einrichtung nach einem der vorstehenden Ansprüche, **dadurch gekennzeichnet, dass** der Regelkreis (32) zur Erkennung der Rotation jedes Getriebemotors (28) geeignet ist.

7. Motorisierte Einrichtung nach einem der Ansprüche 1 - 6, **dadurch gekennzeichnet, dass** jede Wickeltrommel (26) eine Aufwickelspule für eine vom Bildschirm (14) unabhängige, nachgiebige Verbindung (30) darstellt, die ein auf der Aufwickelspule (26) fixiertes erstes Ende und ein zweites Ende zum unmittelbaren oder mittelbaren Fixieren auf einer ruhenden Struktur (16) oder einer Tragestange umfasst.

8. Motorisierte Einrichtung nach dem vorstehenden Anspruch, **dadurch gekennzeichnet, dass** sich die Aufwickelspulen (26) um dieselbe Bezugslängsachse (20) drehen.

9. Motorisierte Einrichtung nach Anspruch 7, **dadurch gekennzeichnet, dass** sich die Aufwickelspulen (26) jeweils um zwei parallele, voneinander beabstandete Achsen drehen.

10. Motorisierte Einrichtung nach einem der vorstehenden Ansprüche, **dadurch gekennzeichnet, dass** sie einen Kasten (18) umfasst, der zwei Gehäuse (22) für die Getriebemotoren (28) der zwei Aufrolleinheiten (24) definiert.

11. Motorisierte Einrichtung nach dem vorstehenden Anspruch, **dadurch gekennzeichnet, dass** die zwei Aufrolleinheiten (24) an zwei länglichen Enden im Inneren des Kastens (18) der Einrichtung positioniert sind.

12. Motorisierte Einrichtung nach einem der Ansprüche 8 - 9, **dadurch gekennzeichnet, dass** sie mindestens eine Batterie (40) umfasst, die zwischen einem der Getriebemotoren (28) und einem länglichen Ende des Kastens, das diesem Getriebemotor am nächsten liegt, angeordnet ist.

13. Motorisierte Einrichtung nach dem vorstehenden Anspruch, **dadurch gekennzeichnet, dass** die Spulen (26) auf der Außenseite und in der länglichen Verlängerung des Kastens (18) angeordnet sind.

14. Motorisierte Einrichtung nach einem der Ansprüche 10 - 13, **dadurch gekennzeichnet, dass** der Kasten (18) einen Körper einer Tragestange des Bildschirms darstellt.

15. Motorisierte Einrichtung nach Anspruch 14 und 8, **dadurch gekennzeichnet, dass** die Tragestange einen Schwerpunkt aufweist, der unter der gemeinsamen Bezugsrotationsachse der Spulen liegt.

16. Motorisierte Einrichtung nach dem vorstehenden Anspruch, **dadurch gekennzeichnet, dass** die Tragestange (12) eine Wickeltrommel des Bildschirms (14) darstellt.

17. Motorisierte Einrichtung nach einem der Ansprüche 1 - 6, **dadurch gekennzeichnet, dass** jede Trommel (18A, 18B) eine Wickeltrommel eines Teils des Bildschirms darstellt.

18. Motorisierte Einrichtung nach dem vorstehenden Anspruch, **dadurch gekennzeichnet, dass** ein mittlerer Teil (50) des Bildschirms auf keiner der Wickeltrommeln (18A, 18B) gewickelt ist.

19. Motorisierte Einrichtung nach einem der Ansprüche 17 oder 18, **dadurch gekennzeichnet, dass** jede Aufrolleinheit (24A, 24B) mit einer Unruh (54A, 54B) verbunden ist, die vorzugsweise eine Photovoltaikeinheit umfasst.

20. Motorisierte Einrichtung nach einem der Ansprüche 17 oder 18, **dadurch gekennzeichnet, dass** die beiden Aufrolleinheiten (24A, 24B) mit einer gemeinsamen Unruh (54A, 54B) verbunden sind, die vorzugsweise eine Photovoltaikeinheit umfasst.

## Claims

1. A motorized installation (12) for maneuvering a screen (14) having a first mobile end and a second opposite end, including at least two winding units (24) positioned at the same first or second end of the screen, **characterized in that** each of the two winding units (24) includes a winding drum (26) associated with a driving gear motor (28), the winding drums (26) being guided so as to rotate mechanically, independently of each other and **in that** it further includes an electronic control circuit (32) including means for synchronization of both winding units. (24).

2. The motorized installation according to the preceding claim, **characterized in that** the control circuit (32) controls each gear motor (28) so as to ensure the horizontality of a reference axis (20) of the first mobile end of the screen.

3. The motorized installation according to preceding claim, **characterized in that** the control circuit (32) is connected to one or several sensors (34) delivering a signal representative of the horizontality of the reference axis.

4. The motorized installation according to claim 2 or claim 3, **characterized in that** the reference axis (20) coincides with an axis of rotation of at least one of the winding drums or of one of the gear motors.

5. The motorized installation according to any of claims 2 to 4, **characterized in that** the reference axis (20) is a longitudinal axis of a load bar (12, 12A, 12B) bound to the first mobile end of the screen or to a portion of the first mobile end of the screen.

6. The motorized installation according to any of the preceding claims, **characterized in that** the control circuit (32) is able to detect the rotation of each gear motor (28).

7. The motorized installation according to any of claims 1 to 6, **characterized in that** each winding drum (26) constitutes a winding coil for a flexible connection (30) independent of the screen (14), including a first end attached to the winding coil (26) and a second end intended to be directly or indirectly attached to a dormant structure (16) or to a load bar.

8. The motorized installation according to the preceding claim, **characterized in that** the winding coils (26) rotate around a same longitudinal reference axis (20).

9. The motorized installation according to claim 7, **characterized in that** the winding coils (26) each rotate around two parallel axes distant from each other.

10. The motorized installation according to any of the preceding claims, **characterized in that** it includes a box (18) defining two housings (22) for the gear motors (28) of both winding units (24).

11. The motorized installation according to the preceding claim, **characterized in that** both winding units (24) are positioned at two longitudinal ends inside the box (18) of the installation.

12. The motorized installation according to any of claims 8 to 9, **characterized in that** it includes at least one battery (40) positioned between one of the gear motors (28) and a longitudinal end of the box the closest to said gear motor.

13. The motorized installation according to preceding claim, **characterized in that** the coils (26) are positioned on the outside and in the longitudinal extension of the box (18).

14. The motorized installation according to any of claims 10 to 13, **characterized in that** the box (18) is a body of a load bar of the screen.

15. The motorized installation according to claim 14 and claim 8, **characterized in that** the load bar has a center of gravity located below the common reference axis of rotation of the coils.

16. The motorized installation according to the preceding claim, **characterized in that** the load bar (12) is a winding drum for the screen (14).

17. The motorized installation according to any of claims 1 to 6, **characterized in that** each drum (18A, 18B) is a winding drum of a portion of the screen.

18. The motorized installation according to the preceding claim, **characterized in that** a median portion (50) of the screen is not wound on any of the winding drum (18A, 18B).

19. The motorized installation according to any of claims 17 or 18, **characterized in that** each winding unit (24A, 24B) is bound to a pendulum (54A, 54B), preferably including a photovoltaic unit.

20. The motorized installation according to any of claims 17 or 18, **characterized in that** both winding units (24A, 24B) are bound to a common pendulum (54), preferably including a photovoltaic unit.
